# FASCICULE DE BREVET EUROPEEN

(11) **EP 4 473 183 B1**
(45) Date de publication et mention de la délivrance du brevet: **04.03.2026**
(21) Numéro de dépôt: 23705043.0
(22) Date de dépôt: 31.01.2023
(51) Int. Cl.: E06B 3/54, E06B 3/58, E06B 3/68

(54) **STRUCTURE DE VERRIÈRE**
GLASDACHSTRUKTUR
GLASS ROOF STRUCTURE

(30) Priorité: 31.01.2022 FR 2200848
(43) Date de publication de la demande: 11.12.2024
(73) Titulaire: FL Creation, 60180 Nogent sur Oise (FR)
(72) Inventeur: LHOMME, Fabrice, 60180 Nogent-sur-Oise (FR)
(74) Mandataire: Fédit-Loriot
(86) Numéro de dépôt international: PCT/FR2023/050127
(87) Numéro de publication internationale: WO 2023/144498

(56) Documents cités:
- CA-A1- 2 302 145
- FR-A1- 3 057 899
- FR-A1- 3 065 983
- GB-A- 1 556 891
- GB-A- 2 307 263
- US-A- 4 750 310

## Description

La présente invention se rapporte à une structure de verrière modulaire permettant un montage aisé.

Un domaine d'application envisagé est notamment celui du montage des verrières en kit. De telles verrières sont adaptées à être montées aisément par un non professionnel à l'aide d'outils communs.

Usuellement, les verrières sont conçues sur mesure par des professionnels. Au préalable, ils opèrent un relevé de cotes in situ. Puis ils procèdent, en atelier, à la découpe et à l'assemblage par soudure de profilés métalliques de manière à réaliser l'ossature de la verrière.

Ensuite, l'ossature est installée sur site pour pouvoir engager les parois de verre en travers. Ces parois sont maintenues par leurs bordures au moyen de parcloses généralement vissées dans les profilés.

L'installation de telles verrières est relativement coûteuse. Aussi, il a été imaginé de réaliser des verrières en kit permettant un montage aisé par des particuliers non professionnels. Ainsi, à partir de cotes fournies par le particulier, et différentes configurations possibles suggérées par le professionnel, ce dernier peut produire un kit de profilés métalliques susceptibles d'être assemblés par le particulier lui-même in situ.

Par exemple, pour garnir une baie rectangulaire, le kit de profilés comprend une traverse basse en U et une traverse haute en U, n montants en T adaptés à venir en prise dans les deux traverses en U, n-1 panneaux de verre et n parcloses en U destinées à venir coopérer avec les montants en T pour emprisonner les bordures latérales des panneaux de verre.

Il est connu du document FR 3 057 899, de réaliser des montants profilés en T présentant chacun une aile médiane et deux ailes libres opposées l'une de l'autre en formant deux feuillures adaptées à recevoir deux bordures de paroi vitrée respectivement. Aussi, il est connu de ce document de réaliser des profilés métalliques en U présentant chacun deux ailes en regard prolongées respectivement par deux bordures en retour s'étendant l'une vers l'autre. Les deux bordures en retour se prolongent respectivement à leur tour par deux ailes libres vers l'intérieur du profilé en U. Ces profilés en U sont alors rapportés en regard de l'aile médiane du profilé en T pour venir la coiffer en formant parcloses. L'aile médiane présente deux rainures opposées dans lesquelles viennent en prise les deux ailes libres du profilé en U après déformation élastique. Autrement dit, les deux ailes libres s'écartent élastiquement l'une de l'autre lorsque l'aile médiane est engagée à force entre les deux, puis reviennent en prise à l'intérieur des rainures lorsque les deux bordures en retour du profilé en U s'appuient contre les bordures de paroi.

Le profilé en U est solidaire du profilé en T et il forme ainsi parclose.

Toutefois, un tel ajustement requiert des profilés en U dont les ailes libres sont espacées d'une même distance constante pour pouvoir assurer une parfaite liaison avec l'aile médiane du profilé en T.

Or, la reproductibilité des profilés en U avec une telle précision est possible, mais au détriment de la productivité, et par conséquent des coûts de fabrication.

Le document US4750310A décrit quant à lui une structure de verrière modulaire selon le préambule de la revendication 1.

Partant, un problème qui se pose et que vise à résoudre la présente invention est de fournir une structure de verrière modulaire permettant un montage fiable et qui puisse être obtenue à un coût avantageux.

Dans le but de résoudre ce problème, il est proposé selon l'invention, une structure de verrière modulaire comprenant : une pluralité de profilés métalliques en T présentant chacun une aile médiane et deux ailes libres s'étendant à l'opposé l'une de l'autre en formant deux feuillures pour pouvoir recevoir respectivement deux bordures de paroi vitrée ; une pluralité de profilés métalliques en U présentant chacun deux ailes en regard l'une de l'autre prolongées par deux bordures en retour l'une vers l'autre, chacun desdits profilés en U étant adapté à être rapporté sur chacun desdits profilés en T de façon que ladite aile médiane vienne en prise entre lesdites deux ailes en regard, tandis que lesdites bordures de paroi vitrée viennent respectivement en prise entre lesdites ailes libres et lesdites deux bordures en retour respectivement. La structure modulaire comprend en outre une pluralité de sections de profilé d'accrochage en U en matériau polymère, comportant chacune deux ailes de retenue et deux ailes d'accrochage en regard situées entre lesdites ailes de retenue ; et les sections de profilé d'accrochage en U sont adaptées à être engagées à l'intérieur de chacun desdits profilés en U de façon que lesdites ailes de retenue viennent en prise avec lesdites bordures en retour, tandis que ladite aile médiane vient en prise entre lesdites deux ailes d'accrochage.

Ainsi, une caractéristique de l'invention réside dans la mise en œuvre de sections de profilé d'accrochage en U réalisés dans un matériau polymère et dont les ailes sont dédoublées avec deux ailes de retenue, extérieurs, et deux ailes d'accrochage en regard, à l'intérieur entre les deux ailes de retenue. Les sections de profilé d'accrochage en U sont de courte longueur par rapport à la longueur des profilés en U, comme on l'expliquera plus en détail dans la suite de la description. Elles présentent une longueur comprise par exemple entre 20 mm et 40 mm.

De la sorte, lorsque la section de profilé d'accrochage est engagée à l'intérieur du profilé en U, les ailes de retenue viennent en prise sous les bordures en retour du profilé en U, alors que l'aile médiane du profilé en T vient en prise entre les deux ailes d'accrochage.

Grâce au matériau polymère, les deux ailes d'accrochage peuvent s'écarter élastiquement l'une de l'autre avec une relativement grande amplitude pour ensuite, venir en prise dans l'aile médiane du profilé en T. De la sorte, on peut s'affranchir de profilés en U dont les deux bordures sont précisément espacées l'une de l'autre d'une valeur constante et utiliser des profilés en U obtenus avec une plus grande variabilité dans les dimensions et en particulier la distance qui sépare les deux bordures en retour. De tels profilés en U sont alors moins coûteux à produire.

Avantageusement, ladite aile médiane présente deux flancs opposés présentant chacun un dégagement formant un épaulement d'appui. Les deux ailes d'accrochage viennent alors respectivement en prise contre les deux épaulements des flancs opposés. Aussi, et de manière préférentielle, les flancs de l'aile médiane du profilé en T convergent l'un vers l'autre au-dessus des épaulements de manière à faciliter l'engagement de l'aile médiane entre les deux ailes d'accrochage comme on l'expliquera plus en détail dans la suite de la description.

Aussi, lesdites deux ailes d'accrochage comprennent avantageusement deux bords en retour l'un vers l'autre en formant deux épaulements d'accrochage. De la sorte, lorsque l'aile médiane du profilé en T est engagée entre les deux ailes d'accrochage, elles tendent à s'écarter élastiquement l'une de l'autre jusqu'à ce que les deux bordures en retour viennent en appui contre les bordures de paroi vitrée et que les deux épaulements d'accrochage viennent s'étendre au niveau des épaulements d'appui. Dès lors, les deux ailes d'accrochage se relâchent et se rapprochent brutalement l'une de l'autre en reprenant leur état d'équilibre et les deux épaulements d'accrochage viennent respectivement en regard des deux épaulements d'appui de l'aile médiane.

On comprend que grâce à la flexibilité des ailes d'accrochage, on peut prévoir des épaulements d'accrochage d'une relativement grande largeur et corrélativement, des épaulements de retenue des ailes d'accrochage d'une sensiblement même largeur. De la sorte, en augmentant la largeur des épaulements de retenue et des épaulements d'accrochage, on augmente la portée d'accrochage. Et par conséquent, l'aile médiane du profilé en T est parfaitement emprisonnée entre les deux ailes d'accrochage.

Préférentiellement, les deux ailes d'accrochage présentent chacune une extrémité libre chanfreinée pour recevoir l'aile médiane du profilé en T. De la sorte, les extrémités libres chanfreinées forment rampes lorsque l'aile médiane est engagée entre les deux ailes d'accrochage. En conséquence, l'écartement des deux ailes accrochage est facilité. Et de plus, leur amplitude de déformation peut être augmentée, ce qui peut permettre un meilleur accrochage lorsqu'elles retrouvent leur équilibre.

En outre, et selon un mode de mise en œuvre de l'invention particulièrement avantageux, lesdites sections de profilé d'accrochage en U comprennent deux ailes de liaison reliant respectivement lesdites deux ailes d'accrochage et lesdites ailes de retenue. De la sorte, les ailes d'accrochage et les ailes de retenue sont respectivement retenues les unes par rapport aux autres. Partant, la section de profilés d'accrochage est plus rigide. Et en conséquence, l'aile médiane du profilé en T est plus fermement retenue entre les ailes d'accrochage.

Selon un mode de réalisation de l'invention particulièrement avantageux, lesdites ailes de retenue comportent des extrémités libres présentant deux premières portions convergeant l'une vers l'autre et deux secondes portions libres sensiblement parallèles entre elles. De la sorte, les deux premières portions convergeant l'une vers l'autre, viennent respectivement en appui contre l'intérieur des bordures en retour, tandis que les deux secondes portions libres viennent s'étendre vers l'extérieur du profilé en U entre les bordures en retour. De la sorte, l'aile médiane du profilé en T est guidée à l'intérieur du profilé en U entre les deux secondes portions libres des ailes de retenue pour venir ensuite en prise entre les deux ailes d'accrochage.

Préférentiellement, lesdites secondes portions libres s'étendent respectivement dans le prolongement desdites deux ailes d'accrochage. Autrement dit, les secondes portions libres s'étendent respectivement au droit des deux ailes d'accrochage. De la sorte, on obtient un parfait guidage de l'aile médiane du profilé en T lorsqu'elle est engagée à l'intérieur du profilé d'accrochage en U. En outre, l'aile médiane du profilé en T est entièrement coiffée par le profilé d'accrochage en U sans contact avec l'intérieur du profilé en U. Ainsi, compte tenu de la plus grande déformabilité élastique du profilé d'accrochage en U, par rapport au profilé en U, lequel est métallique, on obtient un meilleur verrouillage. En effet, le profilé en U est réalisé par exemple en aluminium. Le profil est en T est avantageusement réalisé en aluminium également.

Selon une variante de réalisation de l'invention particulièrement avantageuse, lesdites ailes libres de chacun desdits profilés en T présente chacune une première rainure en queue d'aronde pour pouvoir recevoir la semelle d'un joint. De la sorte, le joint peut être rendu solidaire des ailes libres du profilé en T sans adhésif. Selon un autre mode de mise en œuvre, la première rainure peut être réalisée selon un profil en T inversé.

De surcroît, et avantageusement, lesdites deux bordures en retour l'une vers l'autre présentent chacune une seconde rainure en queue d'aronde pour pouvoir recevoir la semelle d'un joint. Un joint est ainsi rendu solidaire des deux bordures en retour avec les mêmes avantages que pour les ailes libres. La seconde rainure peut également être réalisée selon un profil de T inversé.

Avantageusement, la structure de verrières selon l'invention comprend en outre au moins deux profilés métalliques en U dissymétriques adaptés à être maintenus parallèlement l'un à l'autre, pour recevoir transversalement lesdits profilés en T de ladite pluralité de profilés en T. Préférentiellement, les deux profilés métalliques en U dissymétriques forment deux traverses horizontales, une traverse supérieure et une traverse inférieure opposée. Et les profilés en T forment des montants verticaux installés parallèlement les uns aux autres entre les traverses dissymétriques.

Aussi, la structure de verrière selon l'invention comprend en outre au moins deux profilés métalliques en L adaptés à coopérer respectivement avec lesdits deux profilés métalliques en U dissymétriques pour maintenir en prise lesdites parois vitrées.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
[Fig. 1] est une vue schématique en perspective d'un élément de la structure selon l'invention ;
[Fig.2] est une vue schématique en perspective d'un autre élément de la structure selon l'invention ;
[Fig.3] est une vue schématique en coupe droite dudit un élément de structure ;
[Fig.4] est une vue schématique en coupe droite dudit un autre élément de structure ;
[Fig.5] est une vue schématique en perspective d'encore un autre élément de la structure selon l'invention ;
[Fig.6] est une vue schématique partielle en perspective d'une structure de verrières selon l'invention en cours de montage ;
[Fig.7] est une vue schématique partielle en coupe droite montrant la coopération des trois éléments de structure illustrés sur les [Fig. 3], [Fig. 4] et [Fig. 5] dans un premier état ; et,
[Fig.8] est une vue schématique partielle en coupe droite montrant la coopération des trois éléments de structure illustrés sur les [Fig. 3], [Fig. 4] et [Fig. 5] dans un second état.

La [Fig. 1] montre un profilé en T métallique 10, ici en aluminium, présentant une aile médiane 12 et deux ailes libres opposées 14, 16. Aussi, chacune des deux ailes libres 14, 16, comporte un premier joint en élastomère 18.

Le profilé en T 10 présente une longueur prédéterminée, par exemple 200 mm.

On retrouve en coupe droite sur la [Fig. 3] le profilé en T 10. Les deux ailes libres opposées 14, 16 s'étendent dans le prolongement l'une de l'autre et d'une même largeur de chaque côté de l'aile médiane 12.

L'aile médiane 12 est évidée et elle présente une épaisseur sensiblement supérieure au double de l'épaisseur des ailes libres 14, 16. L'aile médiane 12 présente un sommet 20 et deux flancs opposés 22, 24. Les deux flancs opposés 22, 24 présentent chacun un dégagement formant deux épaulements d'accrochage 26, 28 opposés l'un de l'autre au voisinage du sommet 20. Aussi, les deux flancs opposés 22, 24 présentent deux portions supérieures 30, 32 situées au-dessus des épaulements d'accrochage 26, 28. Les deux portions supérieures 30, 32 convergent l'une vers l'autre jusqu'au sommet 20. Partant, on observera que le sommet 20 de l'aile médiane 12 est sensiblement moins large que l'épaisseur de l'aile médiane 12, en dessous des épaulements d'accrochage 26, 28.

En outre, on observera que la hauteur de l'aile médiane 12 est sensiblement égale à la somme des largeurs des deux ailes libres 14, 16. L'aile médiane 12 présente par exemple une hauteur comprise entre 30 mm et 40 mm.

Ainsi, les deux ailes libres 14, 16 et l'aile médiane 12 qui les séparent, forment deux feuillures, dos à dos, adaptées à recevoir respectivement deux bordures de paroi vitrée comme on l'expliquera ci-après.

En outre, on retrouve sur la [Fig. 3], les deux premiers joints en élastomère 18. Ils présentent chacun une semelle 34 engagée dans une première rainure profilée en T inversé 36. De la sorte, la semelle 34 des joints 18 est engagée à coulissement dans les rainures 36 de manière à solidariser les joints 18 aux ailes libres 14, 16.

Grâce à ce mode de solidarisation, la position du joint 18 est parfaitement définie. En l'espèce, il vient s'étendre à distance de l'aile médiane 12. De surcroît, il ne risque aucun glissement transversal.

On se référera maintenant à la [Fig. 2] montrant un profilé métallique en U 38. Selon le mode de mise en œuvre présenté ici, il est également réalisé en aluminium. Il présente un fond 40 et deux ailes en regard l'une de l'autre 42, 44. Les ailes 42, 44 se prolongent respectivement par deux bordures en retour 46, 48 s'étendant l'une vers l'autre. Les deux bordures en retour 46, 48 présentent une face externe sur laquelle sont installés deux seconds joints en élastomère 50.

Le profilé métallique en U 38 présente une longueur sensiblement inférieure à la longueur du profilé en T 10.

On retrouve sur la [Fig. 4], en section droite, le profilé métallique en U 38. On observera que les deux ailes en regard 42, 44 sont dressées perpendiculairement au fond 40. En outre, elles sont écartées l'une de l'autre d'une distance voisine de la somme des largeurs des deux ailes libres 14, 16 du profilé en T métallique 10. Par ailleurs, les deux ailes en regard 42, 44 présentent une hauteur inférieure à la hauteur de l'aile médiane 12 du profilé en T 10.

Aussi, les deux bordures en retour 46, 48 présentent chacune une deuxième rainure profilée en T inversé 52. Et les seconds joints 50 présentent une seconde semelle 54 prisonnière de la rainure profilée en T inversé 52.

Par ailleurs, on observera que les deux bordures en retour 46, 48 définissent entre les deux, une ouverture 56 dont la largeur est par exemple supérieure à une fois et demie la largeur de l'aile médiane 12 du profilé en T 10.

On se référera maintenant à la [Fig. 5] montrant en perspective une section de profilé d'accrochage en U 58 réalisée dans un matériau polymère. Une telle section est par exemple obtenue en tronçonnant un profilé, obtenu au moyen d'une filière correspondante.

La section de profilé d'accrochage en U 58 comporte un deuxième fond 61, deux ailes de retenue 60, 62 s'étendant à l'extérieur, et deux ailes d'accrochage en regard 64, 66 dressées par rapport au deuxième fond 61 et situées entre les ailes de retenue 60, 62.

Aussi, les deux ailes d'accrochage 64, 66 présentent deux bords libres 68, 70 recourbés l'un vers l'autre pour former deux épaulements d'accrochage 72, 74.

Autrement dit, les deux épaulements d'accrochage 72, 74 viennent s'étendre entre les deux ailes d'accrochage 64, 66. Par ailleurs, les deux bords libres 68, 70 sont respectivement chanfreinées en s'évasant de l'épaulement d'accrochage 72, 74 jusqu'au sommet 20.

De plus, la section de profilé d'accrochage en U 58 comprend deux ailes de liaison 76, 78 permettant de relier respectivement les ailes d'accrochage 64, 66 et les ailes de retenue 60, 62. Grâce aux ailes de liaison 76, 78, les ailes d'accrochage 64, 66 sont plus rigides. Aussi, le rapprochement des ailes de retenue 60, 62 l'une vers l'autre provoque corrélativement le rapprochement des ailes d'accrochage 64, 66. Un tel avantage sera présenté dans la suite de la description.

En outre, les deux ailes de retenue 60, 62 comportent des extrémités libres présentant deux premières portions 80, 82 convergeant l'une vers l'autre et deux secondes portions libres 84, 86 venant s'étendre au droit des ailes d'accrochage 64, 66 parallèlement entre elles.

Comme on l'expliquera plus en détail ci-après, la section de profilé d'accrochage en U 58 est destinée à être engagée à l'intérieur du profilé métallique en U 38.

On se reportera à présent à la [Fig. 6] illustrant partiellement une structure de verrière 88. Elle comporte une traverse supérieure 90 sensiblement parallèle à une traverse inférieure 92. Les deux traverses 90, 92 sont reliées entre elles par une pluralité de profilés en T 10' orientés verticalement et espacés les uns des autres d'une même distance. Les profilés en T 10' représentés sur la [Fig. 6] sont identiques à celui, représenté sur la [Fig. 1]. En conséquence, ses éléments seront maintenant décrits avec la même référence affectée d'un signe prime : « ' ».

Aussi, l'aile médiane 12' des profilés en T 10' est orientée vers l'avant de la [Fig. 6]. Et une pluralité de parois vitrées 94 présentant deux bordures verticales opposées 96, 98 ont été respectivement engagées entre les profilés en T 10' de manière à ce que deux bordures verticales opposées 96, 98 viennent en appui sur le premier joint 18 de deux ailes libres 14, 16, de deux profilés en T 10' contigus.

Les traverses supérieure 90 et inférieure 92 comportent chacune un profilé métallique en U dissymétrique 100. Les profilés métalliques en U dissymétriques 100 sont aptes à recevoir respectivement les extrémités supérieure et inférieure des profilés en T 10' et en outre, les bordures supérieure et inférieure des parois vitrées 94 en appui. Les traverses supérieure 90 et inférieure 92 comportent en outre chacune un profilé métallique en L 102. Les profilés métalliques en L 102 sont aptes à former parcloses pour pouvoir emprisonner les bordures supérieures et inférieures des parois vitrées 94.

On observera que les profilés métalliques en L 102 comporte des entailles 104 à travers lesquelles viennent s'étendre l'aile médiane 12' des profilés en T 10'.

Aussi, des profilés métalliques en U 38' vont être rapportés respectivement sur les ailes médianes 12' des profilés en T 10' de manière à former des parcloses verticales. On expliquera en regard des [Fig. 7] et [Fig. 8] le mode de coopération des profilés en T 10' et des profilés en U 38'. Là également, les profilés en U 38' sont totalement analogues à celui des [Fig. 2] et [Fig. 4], et leurs éléments présenteront les mêmes références affectées d'un signe prime : « '». Il en sera de même pour le profilé d'accrochage en U 58.

Ainsi, on retrouve sur la [Fig. 7], en coupe droite, l'un des profilés en T 10' et deux bordures verticales 96, 98 de deux parois vitrées 94 distinctes. Les deux bordures verticales 96, 98 viennent au droit des deux ailes libres 14', 16' contre les deux premiers joints 18'. On retrouve également l'aile médiane 12' qui s'étend en saillie entre les deux bordures verticales 96, 98 des deux parois vitrées.

On vient alors rapporter les profilés en U 38' munis d'une pluralité de section de profilé d'accrochage en U 58' ajustés à distance les uns des autres. Par exemple, les sections de profilé d'accrochage en U 58' présentent une longueur voisine de 30 mm et en l'espèce, quatre sections sont ajustées à l'intérieur des profilés en U 38', sensiblement à égale distance les unes des autres. Le nombre de sections n'est nullement limitatif.

Ainsi, la section de profilé d'accrochage en U 58' est engagée à l'intérieur du profilé en U 38', de façon que le deuxième fond 61' du profilé d'accrochage 58' vienne en appui sur le premier fond 40' du profilé en U 38', tandis que les ailes de retenue 60', 62' prennent respectivement appui contre les deux ailes en regard 42', 44', et que les deux premières portions 80', 82' s'appuient respectivement sur les deux bordures en retour 46', 48', alors que les deux seconde portion libre 84', 86' s'étendent parallèlement l'une à l'autre à travers l'ouverture 56 et en dehors du profilé en U 38'.

On retrouve également les deux ailes d'accrochage 64', 66', s'étendant du deuxième fond 61' vers les deux seconde portion libre 84', 86'. Ces dernières s'étendent sensiblement dans le même plan que celui que les deux ailes d'accrochage 64', 66' définissent.

Ainsi, le profilé d'accrochage en U 58' est rapproché du profilé en T 10' de manière à ce que l'aile médiane 12' vienne en premier lieu s'engager entre les deux seconde portion libre 84', 86' du profilé d'accrochage 58' comme l'illustre la [Fig. 7].

Grâce aux deux portions supérieures 30', 32' convergentes des deux flancs opposés 22, 24 de l'aile médiane 12', il est plus aisé de venir ajuster l'aile médiane 12' entre les deux secondes portions libres 84', 86'. Ces dernières guident alors en translation les profilés en U 38' lorsqu'il est entraîné selon la flèche F vers le profilé en T 10'.

En poursuivant l'entraînement du profilé en U 38', les deux portions supérieures 30', 32' viennent alors respectivement en contact contre les deux bords libres 68', 70' des ailes d'accrochage 64', 66', et plus précisément, en appui glissant contre les chanfreins des deux bords libres des deux ailes d'accrochage 64', 66'.

Au fur et à mesure de l'enfoncement, les deux ailes d'accrochage 64', 66' fléchissent et s'écartent alors l'une de l'autre, tandis que les deux seconds joints en élastomère 50' prennent appui sur les bordures verticales 96, 98 des parois vitrées à l'opposé des premiers joints 18'.

En poursuivant plus encore l'entraînement du profilé en U 38', les premiers 18' et les seconds 50' joints se déforment et se compriment élastiquement contre les bordures verticales 96, 98 des parois vitrées, tandis que les deux ailes d'accrochage 64', 66' sont écartées l'une de l'autre à leur amplitude maximale.

Dès lors que les deux épaulements d'accrochage 72', 74' viennent s'étendre au niveau des deux épaulements d'accrochage 26', 28', les deux ailes d'accrochage 64', 66' se relâchent en se rapprochant l'une de l'autre et les deux épaulements d'accrochage 72', 74' viennent alors en prise dans les deux épaulements d'accrochage 26', 28'.

La [Fig. 8] illustre une telle situation où l'aile médiane 12' est emprisonnée entre les deux ailes d'accrochage 64', 66', tandis que le profilé en U 38' formant parclose vient comprimer les deux bordures verticales 96, 98 contre les premiers joints 18' des deux ailes libres 14', 16' de manière à assurer l'étanchéité.

Grâce aux sections de profilé d'accrochage 58', l'aile médiane 12' est totalement prisonnière du profilé en U 38'.

Et si on tente d'entraîner à force le profilé 38' afin de l'écarté du profilé en T 12', les deux ailes de retenue 60', 62' tendent à se rapprocher l'une de l'autre grâce à la coopération des deux premières portions 80', 82' avec les deux bordures en retour 46', 48'. Et en conséquence, les deux ailes d'accrochage 64', 66' tendent à se rapprocher l'une de l'autre par l'intermédiaire des deux ailes de liaison 76', 78'.

Partant, les deux épaulements d'accrochage 72', 74' sont alors plus fermement maintenus en prise dans les deux épaulements d'accrochage 26', 28'.

Par ailleurs, les deux secondes portions libres 84', 86' du profilé d'accrochage 58' viennent s'appliquer respectivement contre les deux flancs opposés de l'aile médiane 12' et interdisent, par là même, aux deux ailes de retenue 60', 62' de se rapprocher plus encore. Partant, les deux premières portions 80', 82' demeurent en butée respectivement contre les deux bordures en retour 46', 48'. En conséquence, le profilé d'accrochage 58' est également emprisonné à l'intérieur du profilé en U 38'.

## Revendications

1. Structure de verrière modulaire comprenant :
- une pluralité de profilés métalliques en T (10) présentant chacun une aile médiane (12) et deux ailes libres (14, 16) s'étendant à l'opposé l'une de l'autre en formant deux feuillures pour pouvoir recevoir respectivement deux bordures de paroi vitrée (96, 98) ;
- une pluralité de profilés métalliques en U (38) présentant chacun deux ailes en regard l'une de l'autre (42, 44) prolongées par deux bordures en retour l'une vers l'autre (46, 48), chacun desdits profilés en U (38) étant adapté à être rapporté sur chacun desdits profilés en T (10) de façon que ladite aile médiane (12) vienne en prise entre lesdites deux ailes en regard (42, 44), tandis que lesdites bordures de paroi vitrée (96, 98) viennent respectivement en prise entre lesdites ailes libres (14, 16) et lesdites deux bordures en retour (46, 48) respectivement ;
- une pluralité de sections de profilé d'accrochage en U (58) en matériau polymère, comportant chacune deux ailes de retenue (60, 62) et deux ailes d'accrochage en regard (64, 66);
**caractérisée en ce que** les deux ailes d'accrochage en regard (64, 66) sont situées entre lesdites ailes de retenue ;
et **en ce que** les sections de profilé d'accrochage en U (58) sont adaptées à être engagées à l'intérieur de chacun desdits profilés en U (38) de façon que lesdites ailes de retenue (60, 62) viennent en prise avec lesdites bordures en retour (46, 48), tandis que ladite aile médiane (12) vient en prise entre lesdites deux ailes d'accrochage (64, 66).

2. Structure de verrière selon la revendication 1, **caractérisée en ce que** ladite aile médiane (12) présente deux flancs opposés (22, 24) présentant chacun un dégagement formant un épaulement d'appui (26, 28).

3. Structure de verrière selon la revendication 1 ou 2, **caractérisée en ce que** lesdites deux ailes d'accrochage (64, 66) comprennent deux bords en retour l'un vers l'autre (68, 70) en formant deux épaulements d'accrochage (72, 74).

4. Structure de verrière selon l'une quelconque des revendications 1 à 3, **caractérisée en ce que** lesdites sections de profilé d'accrochage en U (58) comprennent deux ailes de liaison (76, 78) reliant respectivement lesdites deux ailes d'accrochage (64, 66) et lesdites ailes de retenue (60, 62).

5. Structure de verrière selon l'une quelconque des revendications 1 à 4, **caractérisée en ce que** lesdites ailes de retenue (60, 62) comportent des extrémités libres présentant deux premières portions convergeant l'une vers l'autre (80, 82) et deux secondes portions libres (84, 86) sensiblement parallèles entre elles.

6. Structure de verrière selon la revendication 5, **caractérisée en ce que** lesdites secondes portions libres (84, 86) s'étendent respectivement dans le prolongement desdites deux ailes d'accrochage (64, 66).

7. Structure de verrière selon l'une quelconque des revendications 1 à 6, **caractérisée en ce que** lesdites ailes libres (14, 16) de chacun desdits profilés en T (10) présentent chacune une première rainure en queue d'aronde pour pouvoir recevoir la semelle d'un joint.

8. Structure de verrière selon la revendication 7, **caractérisée en ce que** lesdites deux bordures en retour l'une vers l'autre (46, 48) présentent chacune une seconde rainure en queue d'aronde pour pouvoir recevoir la semelle d'un joint.

9. Structure de verrière selon l'une quelconque des revendications 1 à 8, **caractérisée en ce qu'**elle comprend en outre au moins deux profilés métalliques en U dissymétriques (100) adaptés à être maintenus parallèlement l'un à l'autre, pour recevoir transversalement lesdits profilés en T (10') de ladite pluralité de profilés en T.

10. Structure de verrière selon la revendication 9, **caractérisée en ce qu'**elle comprend en outre au moins deux profilés métalliques en L (102) adaptés à coopérer respectivement avec lesdits deux profilés métalliques en U dissymétriques (100) pour maintenir en prise lesdites parois vitrées (94).

## Patentansprüche

1. Modulare Glasdachkonstruktion, die Folgendes umfasst:
- eine Vielzahl von T-förmigen Metallprofilen (10), die jeweils einen mittleren Steg (12) und zwei freie Stege (14, 16) besitzen, die sich einander gegenüberliegend erstrecken und zwei Falze bilden, um jeweils zwei Glaswandkanten (96, 98) aufnehmen zu können;
- eine Vielzahl von U-förmigen Metallprofilen (38), die jeweils zwei einander gegenüberliegende Stege (42, 44) besitzen, die durch zwei zueinander zurückgebogene Kanten (46, 48) verlängert sind, wobei jedes der U-förmigen Profile (38) so ausgelegt ist, dass es auf jedes der T-förmigen Profile (10) aufgebracht werden kann, so dass der mittlere Steg (12) zwischen den beiden gegenüberliegenden Stegen (42, 44) in Eingriff steht, während die Glaswandkanten (96, 98) jeweils zwischen den freien Stegen (14, 16) bzw. den beiden zurückgebogenen Kanten (46, 48) in Eingriff stehen;
- eine Vielzahl von U-förmigen Befestigungsprofilabschnitten (58) aus Polymermaterial, die jeweils zwei Haltestege (60, 62) und zwei gegenüberliegende Befestigungsstege (64, 66) aufweisen;
**dadurch gekennzeichnet, dass** sich die beiden gegenüberliegenden Befestigungsstege (64, 66) zwischen den Haltestegen befinden;
und dass die U-förmigen Befestigungsprofilabschnitte (58) so ausgelegt sind, dass sie in jedes der U-förmigen Profile (38) derart eingreifen, dass die Haltestege (60, 62) mit den zurückgebogenen Kanten (46, 48) in Eingriff stehen, während der mittlere Steg (12) zwischen den beiden Befestigungsstegen (64, 66) in Eingriff steht.

2. Glasdachkonstruktion nach Anspruch 1, **dadurch gekennzeichnet, dass** der mittlere Steg (12) zwei gegenüberliegende Flanken (22, 24) besitzt, die jeweils einen Ausschnitt besitzen, der eine Auflageschulter (26, 28) bildet.

3. Glasdachkonstruktion nach Anspruch 1 oder 2, **dadurch gekennzeichnet, dass** die beiden Befestigungsstege (64, 66) zwei zueinander zurückgebogene Ränder (68, 70) umfassen, die zwei Befestigungsschultern (72, 74) bilden.

4. Glasdachkonstruktion nach einem der Ansprüche 1 bis 3, **dadurch gekennzeichnet, dass** die U-förmigen Befestigungsprofilabschnitte (58) zwei Verbindungsstege (76, 78) umfassen, die jeweils die beiden Befestigungsstege (64, 66) und die Haltestege (60, 62) verbinden.

5. Glasdachkonstruktion nach einem der Ansprüche 1 bis 4, **dadurch gekennzeichnet, dass** die Haltestege (60, 62) freie Enden aufweisen, die zwei erste Abschnitte (80, 82), die zueinander konvergieren, und zwei zweite freie Abschnitte (84, 86) besitzen, die im Wesentlichen parallel zueinander sind.

6. Glasdachkonstruktion nach Anspruch 5, **dadurch gekennzeichnet, dass** sich die zweiten freien Abschnitte (84, 86) jeweils in Verlängerung der beiden Befestigungsstege (64, 66) erstrecken.

7. Glasdachkonstruktion nach einem der Ansprüche 1 bis 6, **dadurch gekennzeichnet, dass** die freien Stege (14, 16) jedes der T-förmigen Profile (10) jeweils eine erste Schwalbenschwanznut besitzen, um die Bodenfläche einer Dichtung aufnehmen zu können.

8. Glasdachkonstruktion nach Anspruch 7, **dadurch gekennzeichnet, dass** die beiden zueinander zurückgebogenen Kanten (46, 48) jeweils eine zweite Schwalbenschwanznut besitzen, um die Bodenfläche einer Dichtung aufnehmen zu können.

9. Glasdachkonstruktion nach einem der Ansprüche 1 bis 8, **dadurch gekennzeichnet, dass** sie ferner mindestens zwei asymmetrische U-förmige Metallprofile (100) umfasst, die so ausgelegt sind, dass sie parallel zueinander gehalten werden, um die T-förmigen Profile (10') der Vielzahl von T-förmigen Profilen quer aufzunehmen.

10. Glasdachkonstruktion nach Anspruch 9, **dadurch gekennzeichnet, dass** sie ferner mindestens zwei L-förmige Metallprofile (102) umfasst, die so ausgelegt sind, dass sie mit den beiden asymmetrischen U-förmigen Metallprofilen (100) zusammenwirken, um die Glaswände (94) in Eingriff zu halten.

## Claims

1. Modular canopy structure comprising:
- a plurality of T-shaped metal profiles (10), each having a middle wing (12) and two free wings (14, 16) extending in opposite directions to each other while forming two rebates for receiving two glazed-wall edges (96, 98) respectively;
- a plurality of metal U-shaped profiles (38), each having two wings facing one another (42, 44) and extended by two return edges (46, 48), each of said U-shaped profiles (38) being adapted to be attached to each of the T-shaped profiles (10) such that the middle wing (12) is engaged between said two facing wings (42, 44), while said glazed-wall edges (96, 98) engage respectively between said free wings (14, 16) and said two return edges (46, 48) respectively;
- a plurality of U-shaped attachment-profile sections (58) made of polymer material, each including two retaining wings (60, 62) and two facing attachment wings (64, 66);
**characterised in that** the two facing attachment wings (64, 66) are located between said retaining wings;
and **in that** the sections of the U-shaped attachment profiles (58) are adapted to be engaged within each of said U-shaped profiles (38) so that said retaining wings (60, 62) engage with said return edges (46, 48), while said middle wing (12) is engaged between said two attachment wings (64, 66).

2. Canopy structure according to claim 1, **characterised in that** said central wing (12) has two opposing flanks (22, 24), each having a recess forming a support shoulder (26, 28).

3. Canopy structure according to claim 1 or 2, **characterised in that** the two attachment wings (64, 66) comprise two edges that return towards each other (68, 70), forming two attachment shoulders (72, 74).

4. Canopy structure according to any one of claims 1 to 3, **characterised in that** said U-shaped attachment profile sections (58) comprise two connecting wings (76, 78) respectively connecting said two attachment wings (64, 66) and said retaining wings (60, 62).

5. Canopy structure according to any one of claims 1 to 4, **characterised in that** said retaining wings (60, 62) include free ends having two first portions converging towards each other (80, 82) and two second free portions (84, 86) substantially parallel to one another.

6. Canopy structure according to claim 5, **characterised in that** said second free portions (84, 86) extend respectively in line with said two attachment wings (64, 66).

7. Canopy structure according to any one of claims 1 to 6, **characterised in that** said free wings (14, 16) of each of said T-shaped profiles (10) each have a first dovetail groove so as to be able to receive the flange of a seal.

8. Canopy structure according to claim 7, **characterised in that** said two edges that return towards each other (46, 48) each have a second dovetail groove to be able to receive the flange of a seal.

9. Canopy according to any one of claims 1 to 8, **characterised in that** it further comprises at least two asymmetrical U-shaped metal profiles (100) adapted to be held parallel to one another, for transversely receiving said T-shaped profiles (10') of said plurality of T-shaped profiles.

10. Canopy structure according to claim 9, **characterised in that** it further comprises at least two L-shaped metal profiles (102) adapted to cooperate respectively with said two asymmetrical U-shaped metal profiles (100) to keep said glazed walls (94) in engagement.
